# EUROPÄISCHE PATENTSCHRIFT

(11) **EP 1 038 827 B1**
(45) Veröffentlichungstag und Bekanntmachung des Hinweises auf die Patenterteilung: **20.11.2002**
(21) Anmeldenummer: 00105179.6
(22) Anmeldetag: 11.03.2000
(51) Int. Cl.: B67B 5/03

(54) **Verfahren zum Ausstatten von Flaschen mit Kapseln sowie Vorrichtung zur Durchführung der Verfahren**
Method and apparatus for placing capsules on bottle necks
Procédé et apparails pour la mise en place de capsules de surbouchage sur des bouteilles

(30) Priorität: 19.03.1999 DE 19912534
(43) Veröffentlichungstag der Anmeldung: 27.09.2000
(73) Patentinhaber: Draht- und Metallwarenfabrik Philipp Schneider GmbH & Co.KG, 55583 Bad Münster-Ebernburg (DE)
(72) Erfinder: Philippsen, Werner, D-55543 Bad Kreuznach (DE)
(74) Vertreter: Quermann, Helmut, Dipl.-Ing.

(56) Entgegenhaltungen:
- DE-B- 2 852 192
- FR-A- 2 482 575
- FR-A- 2 598 400
- US-A- 3 374 605

## Beschreibung

Die Erfindung betrifft Verfahren zum Ausstatten von Flaschen mit Kapseln sowie eine Vorrichtung zur Durchführung der Verfahren.

Bevorzugtes Anwendungsgebiet der Erfindung sind mittels Drahtbügeln oder Vierdrahtverschlüssen gesicherte Korken oder Kunststoffstopfen bei Sektflaschen, wobei über die Verschlüsse die Kapseln gestülpt und an die Verschlüsse sowie die oberen Bereiche der Flaschen angedrückt sind.

In der automatisierten Massenfertigung (vgl. z. B. US 4 285 186) decken die Kapseln die verdrillten Drahtenden bzw. Ösenbereiche der Verschlüsse oder Verschlussteile ab. Das Öffnen der Flaschen ist erschwert, da es im Bereich dieser abgedeckten, und somit auch nicht einsehbaren Bereiche der Verschlüsse oder Verschlussteile erfolgt.

Um diese Nachteile zu eliminieren, sind Kapseln in Sonderausführung erforderlich. Sie werden bei hochpreisigen Erzeugnissen verwendet und weisen Aussparungen und/oder Einschnitte auf, um die Plazierung des Öffnungs- oder Dekorationsanteiles des Flaschenverschlusses außerhalb des Kapselmantels zu ermöglichen. Die Kapseln werden mit diesen Aussparungen/Einschnitten zum Aufsetzen angeliefert. Die Kapseln müssen nun manuell über die Verschlusselemente gebracht werden. Diese manuelle Fertigungsweise ist nicht geeignet, im Sinne einer automatischen Herstellung reproduziert zu werden, insbesondere deshalb, weil Voraussetzung ist, dass die Kapseln lagerichtig zugeführt werden müssen.

In der FR-A-2 482 575 ist ein Verfahren zum Ausstatten von Flaschen mit Kapseln bekannt, wobei die jeweilige Kapsel einen Einschnitt aufweist, um die Plazierung eines Öffnungsanteiles eines Flaschenverschlusses außerhalb des Kapselmaterials zu ermöglichen. Hierbei werden einer Kapselaufsetzmaschine Kapseln mit Einschnitten zugeführt, die Kapseln vereinzelt und auf Stützelemente aufgebracht und mittels Aufsetzköpfe auf die zuvor ausgerichteten Flaschen aufgesetzt.

Es ist Aufgabe der vorliegenden Erfindung, ein Verfahren zum Ausstatten von Flaschen mit Kapseln sowie eine Vorrichtung zur Durchführung der Verfahren anzugeben, die ein vollautomatisches Aufsetzen der Kapseln auf die Flaschen ermöglicht und damit der Massenproduktion zugänglich ist.

Gemäß dem erfindungsgemäßen Verfahren zum Ausstatten von Flaschen mit Kapseln, wobei die jeweilige Kapsel eine Aussparung und/oder einen Einschnitt aufweist, um die Plazierung eines Öffnungs-/oder Dekorationsanteiles eines Flaschenverschlusses außerhalb des Kapselmantels zu ermöglichen, wird vorgeschlagen, dass einer Kapselaufsetzmaschine Kapseln ohne Aussparungen/Einschnitte zugeführt werden, die Vereinzelung und das Aufbringen der Kapseln auflagefixierte Stützelemente zwecks Herstellung der erforderlichen Aussparungen/Einschnitte erfolgt sowie die orientierte Übergabe der vorbereiteten Kapseln in Aufsetzköpfe und das Aufsetzen der Kapseln auf die zuvor ausgerichteten Flaschen geschieht.

Eine bevorzugte Weiterbildung dieses Verfahrens sieht vor, daß die Ausrichtung der Flasche an einer beliebigen Markierung erfolgt, insbesondere an dem später aus der Kapsel herausschauenden Element des Flaschenverschlusses.

Die erfindungsgemäße Vorrichtung zur Durchführung des Verfahrens weist auf: Eine Einrichtung zum Transportieren und Vereinzeln der mit den Kapseln auszustattenden Flaschen, ein Kapselmagazin, eine Kapselzuführeinrichtung und eine Kapselvereinzelungseinrichtung, einen Kapselaufnahmebecher zur Aufnahme einzelner Kapseln, eine Aufnahmeeinrichtung, die diverse Stützelemente zur Aufnahme der Kapselelemente aufweist, eine Schneidvorrichtung zum Erzeugen der Aussparungen oder der Einschnitte in den Kapseln, die dem Kapselaufnahmebecher oder der Aufnahmeeinrichtung zugeordnet ist, eine Einrichtung zum Ausrichten der Kapseln und/oder der Flaschen, Aufsetzköpfe zum Übernehmen der Kapseln und Aufsetzen der Kapseln auf die verschlossenen Flaschen, sowie eine Einrichtung zum Abfördern der mit den Kapseln ausgestatteten Flaschen.

Die Einrichtung zum Transportieren und Vereinzeln der mit den Kapseln auszustattenden Flaschen weist zweckmäßig ein Flaschentransportband, eine Einlaufschneckenwelle, einen Einlaufstern und ein Führungsstück auf.

Die Einrichtung zum Ausrichten der Kapseln sollte Stellmittel zum Schwenken der Stützelemente aufweisen.

Das Ausrichten der Flaschen erfolgt insbesondere durch eine Einrichtung, die einschwenkbar ist. Die jeweilige Flasche sollte auf einem drehbaren Teller, insbesondere drehbaren Transportteller, aufstehen. Ergänzend können Mittel zum Drücken der jeweiligen Flasche auf den Teller/Transportteller vorgesehen sein.

Gemäß einer besonderen Ausführungsform der erfindungsgemäßen Vorrichtung sind die Aufsetzköpfe und/oder die Einrichtung zum Ausrichten der Flaschen in einem Karussell gelagert.

Weitere Merkmale der Erfindung sind in der Beschreibung der Figuren und insbesondere den Figuren selbst dargestellt, wobei bemerkt wird, daß alle Merkmale sowie Kombinationen von Merkmalen erfindungswesentlich sind. Der Anmelder behält sich vor, Merkmale aus der Beschreibung und/oder den Figuren als eigenständige Patentansprüche abzufassen.

In den Figuren ist die Erfindung anhand einer Ausführungsform für den hauptsächlichen Anwendungsbereich der Erfindung dargestellt, ohne hierauf beschränkt zu sein. Es zeigt in schematischer Darstellung:
- Figur 1: eine Seitenansicht einer mit einem Korken verschlossenen Sektflasche sowie mit einem Verschlußteil, das als Vierdrahtbügelverschluß ausgebildet ist, vor dem Anbringen der Kapsel,
- Figur 2: eine Ansicht X der in Figur 1 gezeigten verschlossenen Flasche,
- Figur 3: eine Ansicht Y der in Figur 1 gezeigten verschlossenen Flasche,
- Figur 4: eine Seitenansicht einer Flaschenkapsel, in liegender Stellung der Kapsel gesehen,
- Figur 5: eine Ansicht einer verschlossenen Flasche gemäß Figur 1, die im Wege der erfindungsgemäßen Verfahren bzw. der erfindungsgemäßen Vorrichtung mit einer Kapsel versehen ist,
- Figur 6: eine Ansicht Z der in Figur 5 gezeigten, mit der Kapsel versehenen, verschlossenen Sektflasche,
- Figur 7: einen Schnitt durch die erfindungsgemäße Vorrichtung gemäß der Linie A-A in Figur 8,
- Figur 8: einen Schnitt durch die Vorrichtung gemäß der Linie B-B in Figur 7,
- Figur 9: einen Schnitt durch die Vorrichtung gemäß der Linie C-C in Figur 7 und
- Figur 10: eine Ansicht Z gemäß der Darstellung in Figur 8.

Die Figuren 1, 2 und 3 zeigen eine Sektflasche 1, in deren Ausgabeöffnung ein Korken 2 eingesteckt ist, dessen außerhalb der Flasche 1 befindlicher Korkenwulst 3 mittels eines herkömmlichen Vierdrahtverschlusses 4 gesichert ist. Dieses Verschlußteil weist Drahtabschnitte 5 auf, die untere Ösen 6 der Vierdrahtverschlüsse 4 durchsetzen und deren Enden unter Bildung einer größeren Öse 7 gestaltet sind, die in Richtung des Korkenwulstes 3 unter einem recht spitzen Winkel zur Flasche 1 hochgebogen ist. Werden Sektflaschen in der Massenproduktion abgefüllt, wird gemäß dem Stand der Technik über den Flaschenkopf mit Korken 2 und Vierdrahtverschluß 4 eine konische Kapsel 8 gesteckt und angedrückt, wobei der Vierdrahtverschluß 4 komplett, somit einschließlich der hochgebogenen Öse 7, innerhalb der Kapsel angeordnet ist. Bei der Abfüllung von Sekt in geringen Mengen, somit geringer Stückzahlen abzufüllender Flaschen, finden im Einzelfall, insbesondere zur Steigerung der Attraktivität der Flaschenausstattung kegelförmige Kapseln 8 Verwendung, die grundsätzlich wie übliche Kapseln gestaltet sind, allerdings mit einem senkrecht zur Aufsteckrichtung auf die Flaschen verlaufenden Einschnitt 9, wie es in Figur 4 veranschaulicht ist. Bei diesem Stand der Technik wird in einem Bereich 10 zwischen dem Einschnitt 9 und dem Deckelbereich 11 der Kapsel 8 die Kapselwandung geringfügig nach innen eingedrückt, so daß beim Aufstecken dieser Kapsel 8 in einer Flucht mit der Öse 7 diese Öse durch den Einschnitt 9 hindurchgesteckt wird und bei auf die Flasche und den Vierdrahtverschluß aufgesteckter Kapsel im Bereich 10 der Kapsel zu liegen kommt. In dieser Position wird die Kapsel 8 manuell gegen den Flaschenkopf und den Korken mit Vierdrahtverschluß gedrückt. Die Flaschenkapseln bestehen beispielsweise aus einer Kunststoffolie, die innen und außen mit Aluminium, Zinn oder ähnlich beschichtet ist oder aus einer Aluminiumfolie, Zinnfolie oder ähnlich. Die Figuren 5 und 6 zeigen eine derart mit einer Flaschenkapsel versehene Sektflasche. Zur Steigerung der Attraktivität des Sektflaschenverschlusses kann die Öse 7 in Art einer Plombe ausgebildet sein.

Nachfolgend wird anhand der Darstellung der Figuren 7 bis 10 der Aufbau einer Ausführungsform der erfindungsgemäßen Vorrichtung zur Erzeugung des in den Figuren 5 und 6 veranschaulichten Kapselverschlusses beschrieben:

Ein kontinuierlich durchlaufendes Flaschentransportband 12 wirkt mit einer Einlaufschneckenwelle 13 zusammen. Diese dreht sich synchron mit der eigentlichen Kapselmaschine. Die Einlaufschneckenwelle 13 bremst ankommende, entsprechend der Darstellung in den Figuren 1 bis 3 verschlossene Flaschen 1 ab und vereinzelt, das heißt distanziert, sie auf das entsprechende Teilungsbogenmaß eines Einlaufsterns 14. Dieser dreht sich synchron mit der Einlaufschneckenwelle 13 und einem Maschinenkarussell 15. Der Einlaufstern 14 übernimmt die von der Einlaufschneckenwelle 13 zugeteilten Flaschen 1 und führt sie mittels eines Führungsstückes 16 dem Maschinenkarussell 15 zu. Das Führungsstück 16 stellt die Richtungsänderung der von dem Einlaufstern 14 übernommenen Flasche 1 vom Flaschentransportband 12 zu dem Maschinenkarussell 15 sicher. Es ermöglicht ebenso die Entnahme der jeweiligen mit der Kapsel 8 versehenen Flasche 1 aus dem Maschinenkarussell 15 und die Übergabe auf das Flaschentransportband 12 mittels eines Auslaufsterns 17. Dieser ist notwendig zum Transport der Flaschen 1 aus dem Maschinenkarussell 15 auf das Flaschentransportband 12 mittels des Führungsstückes 16.

Ein Kapselmagazin 18 dient der Aufnahme von ineinandergesteckten Kapseln 8, um die kontinuierliche Versorgung der Kapselmaschine mit Kapseln 8 sicherzustellen. Es sind unterschiedlichste Varianten des Kapselmagazins 18 denkbar, von einer Einzelstangenzuführung mittels einer schräg gestellten Führungsrinne bis hin zu einem vollautomatischen Entpalettier- und Zuführsystem für Flaschenkapseln. Eine Kapselzuführeinrichtung 19 transportiert die Kapseln 8 vom Kapselmagazin 18 zu einer Kapselvereinzelungsvorrichtung 20. Diese vereinzelt die Kapseln 8 der anstehenden Reihe 21 und führt die jeweils vordere Kapsel 8 einem Kapselaufnahmebecher 22 zu. Dieser ist gleichfalls in den unterschiedlichsten Ausführungen denkbar, zum Beispiel in Art eines oszillierend arbeitenden Bechers bis zu mehreren Bechern, beispielsweise in Art eines Becherrades oder rotierender/oszillierender Becher, die auf einer Scheibe angeordnet sind. Der Kapselaufnahmebecher 22 dient zum Weitertransport der Kapsel 8 direkt zur Flasche 1 oder auf Aufnahmekegel 23, die an einer Trägerscheibe 24 gelagert ist. Übergeben wird die jeweilige Kapsel vom Aufnahmebecher 22 zum Aufnahmekegel 23 bei oberhalb des Aufnahmekegels 23 angeordneter Kapsel 3, indem Druckluft in den jeweiligen Kapselaufnahmeraum des Aufnahmebechers 22 im Deckelbereich 11 der Kapsel 8 eingeführt wird und die Kapsel nach unten auf den Aufnahmekegel 23 fällt. Die Aufnahmekegel 23 besitzen Schnittwerkzeugeigenschaften und fixieren die Kapseln 8. Zwecks sicherer Übergabe der Kapseln 8 in Aufsetzköpfe 25 des Karussells 15 können die Aufnahmekegel 23 verschiebbar ausgeführt sein. Eine Schneideinrichtung 26 mit im Sinne der dargestellten Doppelpfeile verschiebbarem Schneidwerkzeug 27 arbeitet synchron mit der rotierenden Trägerscheibe 24 zusammen und erzeugt in Kombination mit den Kapselaufnahmekegeln 23,die erforderlichen Einschnitte 9 bzw. Aussparungen. Eine Vorrichtung 28 zur Flaschenausrichtung ist einschwenkbar und richtet die sich auf einem drehbaren Transportteller 29 befindliche Flasche 1 über eine beliebige Markierung aus, am sinnvollsten erfolgt die Ausrichtung an der Öse 7 des Vierdrahtverschlusses 4. Über nicht dargestellte Mittels wird zwecks sicherer Flaschenausrichtung die Flasche 1 auf den Drehteller 29 gedrückt. Dies stellt einen weiteren Vorteil der einschwenkbaren Ausführung dar. Das Karussell 15 trägt die vertikal verschiebbaren Aufsetzköpfe 25 und die einschwenkbaren Vorrichtungen 28 zur Flaschenausrichtung. Die Übergabe der von dem jeweiligen Aufnahmekegel 23 aufgenommenen Kapsel 8 in den zugeordneten Aufsetzkopf 25 erfolgt mittels Druckluft bei angehobenem Aufsetzkopf 25. Dies dann, wenn sich der jeweilige Aufsetzkopf 25 und der Aufnahmekegel 23 mit der Kapsel 8 bei ihrer Drehbewegung auf der in Figur 9 gezeigten Linie 31 befinden, somit deren vertikale gemeinsame Achse 32 zusammenfällt, und in dieser Stellung die interessierende Kapsel 8 durch Druckluft vom Aufnahmekegel 22 in den Aufsetzkopf 25 geschossen wird. Damit die jeweilige Kapsel 8 in dieser Position lagefixiert ist, ist an den Aufnahmeraum des Aufsetzkopfes Unterdruck angelegt. Die Unterdruck-Luftzufuhr in den Aufsetzköpfen 25 sowie die Druckluftzufuhr im Bereich der Aufnahmekegel 23 ist in den Figuren nicht veranschaulicht. Der jeweilige Aufsetzkopf 25 ist in einem pneumatisch wirksamen Stellelement 33 gehalten, das in einem Träger 34 gehalten ist. Der jeweilige Träger 34 wird über eine nicht dargestellte Führungsbahn eines innerhalb des Karussells 15 angeordneten Ständers 35 beim Drehen des Karussells 15 in Art eines mechanischen Grundhubes abgesenkt und angehoben. Das jeweilige pneumatische Stellelement 33 stellt den Endhub und damit das weiche Aufsetzen des zugeordneten Aufsetzkopfes 25 mit Kapsel 8 auf die Flasche 1 sicher. Nachdem die Flaschen 1 ausgerichtet sind, fahren die Aufsetzköpfe 25 nach unten über die Flaschenköpfe und setzen die Kapseln 8 ab, wobei die Ösen 7 durch die Einschnitte 9 hindurchgesteckt werden. Nach dem Ausfördern der Flaschen 1 mit den Kapseln 8 mittels des Auslaufsterns 17 werden die Kapseln 8 in einem nachfolgenden Arbeitsgang an den Flaschenkopf und den Vierdrahtverschluß 4 gedrückt. Durch entsprechende Ausbildung der Aufsetzköpfe 25 kann dieser Andrückvorgang auch unmittelbar über diese bewirkt werden.

Bei der vorbeschriebenen Ausführungsform gemäß der Darstellung der Figuren 7 bis 10 erfolgt die Verarbeitung der Kapseln in einer mehrstelligen Rotationsmaschine. In diesem Fall werden der Kapselaufsetzmaschine Kapseln ohne Aussparungen/Einschnitte zugeführt. Anschließend erfolgt die Vereinzelung und das Aufbringen auf lagefixierte Stützelemente zwecks Herstellung der erforderlichen Aussparungen/Einschnitte. Danach erfolgt die orientierte Übergabe der vorbereiteten Kapsel in den Aufsetzkopf und das Aufsetzen auf die zuvor automatisch ausgerichtete Flasche. Zur Flaschenausrichtung genügt eine beliebige Markierung. Am sinnvollsten erfolgt die Ausrichtung an dem später aus der Kapsel herausschauenden Element.

Bei der vorbeschriebenen Ausführungsform ist es selbstverständlich auch möglich, die in den Kapseln 8 vorzunehmenden Einschnitte 9 nicht bei Auflage der Kapseln auf den Aufnahmekegeln 23 auszuführen, sondern bereits dann, wenn sich die Kapseln 8 im Kapselaufnahmebecher 22 befinden, die Einschnitte 9 vorzunehmen. Entsprechend sind Schneideinrichtungen in den Kapselaufnahmebecher 22 zu integrieren. In diesem Fall dienen die einzelnen Aufnahmen für die Kapseln weiterhin als Trag- und Führungselemente für die zum Schneiden erforderlichen Werkzeuge. Statt der Übergabe der Kapseln vom Aufnahmebecher 22 zu den Aufnahmekegeln 23 bzw. von den Aufnahmekegeln 23 zu den Aufsetzköpfen 25 mittels Druckluft können selbstverständlich die vorgenannten Teile auch relativ zueinander bewegt, das heißt angehoben bzw. abgesenkt werden.

## Patentansprüche

1. Verfahren zum Ausstatten von Flaschen (1) mit Kapseln (8), wobei die jeweilige Kapsel (8) eine Aussparung und/oder einen Einschnitt (9) aufweist, um die Plazierung eines Öffnungsund/oder Dekorationsanteiles (7) eines Flaschenverschlusses (4) außerhalb des Kapselmaterials zu ermöglichen, **gekennzeichnet durch** folgende Merkmale:
- einer Kapselaufsetzmaschine werden Kapseln (8) ohne Aussparungen/Einschnitte (9) zugeführt,
- es erfolgt die Vereinzelung und das Aufbringen der Kapseln (8) auf lagefixierte Stützelemente (22, 23) zwecks Herstellung der erforderlichen Aussparungen/Einschnitte (9),
- es erfolgt die orientierte Übergabe der vorbereiteten Kapseln (8) in Aufsetzköpfe (25) und das Aufsetzen der Kapseln (8) auf die zuvor ausgerichteten Flaschen (1).

2. Verfahren nach Anspruch 1, **dadurch gekennzeichnet, dass** die Ausrichtung der Flasche (1) an einer beliebigen Markierung erfolgt, insbesondere an dem später aus der Kapsel (8) herausschauenden Element (7) des Flaschenverschlusses (4).

3. Vorrichtung zur Durchführung der Verfahren nach einem der Ansprüche 1 oder 2, **gekennzeichnet durch** eine Einrichtung (12, 13, 14, 15, 16) zum Transportieren und Vereinzeln der mit den Kapseln (8) auszustattenden Flaschen (1), ein Kapselmagazin (18), eine Kapselzuführeinrichtung (19) und eine Kapselvereinzelungseinrichtung (20), ein Kapselaufnahmebecher (22) zur Aufnahme einzelner Kapseln (8), eine Aufnahmeeinrichtung (23, 24), die diverse Stützelemente (23) zur Aufnahme der Kapseln (8) aufweist und eine Schneidvorrichtung (26) zum Erzeugen der Aussparungen oder der Einschnitte (9) in den Kapseln (8), die dem Kapselaufnahmebecher (22) oder der Aufnahmeeinrichtung (23, 24) zugeordnet ist, eine Einrichtung (28) zum Ausrichten der Kapseln (8) und/oder der Flaschen (1), Aufsetzköpfen (25) zur Übernahme der Kapseln (8) und Aufsetzen der Kapseln (8) auf die verschlossenen Flaschen (1) sowie eine Einrichtung (12, 17) zum Abfordern der mit den Kapseln (8) ausgestatteten Flaschen (1).

4. Vorrichtung nach Anspruch 3, **dadurch gekennzeichnet, dass** die Einrichtung (12, 13) zum Transportieren und Vereinzeln der mit den Kapseln (8) auszustattenden Flaschen (1) ein Flaschentransportband (12), eine Einlaufschneckenwelle (13), einen Einlaufstern (14) und ein Führungsstück (16) aufweist.

5. Vorrichtung nach Anspruch 3 oder 4, **dadurch gekennzeichnet, dass** die Einrichtung (28) zum Ausrichten der Kapseln (8) Stellmittel zum Schwenken der Stützelemente (23) aufweist.

6. Vorrichtung nach einem der Ansprüche 3 bis 5, **dadurch gekennzeichnet, dass** die Einrichtung (28) zum Ausrichten der Flaschen (1) einschwenkbar ist und die jeweilige Flasche (1) auf einem drehbaren Teller, insbesondere drehbaren Transportteller (29) aufsteht.

7. Vorrichtung nach Anspruch 6, **dadurch gekennzeichnet, dass** Mittel zum Drehen der jeweiligen Flasche (1) auf dem Teller/Transportteller (29) vorgesehen sind.

8. Vorrichtung nach einem der Ansprüche 3 bis 7, **dadurch gekennzeichnet, dass** die Aufsetzköpfe (25) und/oder die Einrichtung (28) zum Ausrichten der Flaschen (1) in einem Karussell (15) gelagert sind.

## Claims

1. A method of fitting bottles (1) with caps (8), wherein the respective cap (8) comprises an aperture and/or an incision (9) to facilitate the positioning of an opening part and/or decoration part (7) of a bottle sealing device (4) outside the cap material, **characterised by** the following features:
- caps (8) without apertures/incisions (9) are fed to a cap placement machine,
- this is followed by the separation and application of the caps (8) to supporting elements (22, 23) which are fixed in position, for the purpose of producing the requisite apertures/incisions (9),
- and this is followed by the oriented transfer of the prepared caps (8) into placement heads (25) and by the placement of the caps (8) on the previously aligned bottles (1).

2. A method according to claim 1, **characterised in that** the bottle (1) is aligned at an arbitrary mark, particularly at the element (7) of the bottle sealing device (4) which is subsequently visible from the cap (8).

3. An apparatus for carrying out the method according to either one of claims 1 or 2, **characterised by** a device (12, 13, 14, 15, 16) for transporting and separating the bottles (1) which are to be fitted with caps (8), a cap magazine (18), a cap feeder device (19) and a cap separation device (20), a cap receiver bowl (22) for receiving individual caps (8), a receiver device (23, 24) which comprises diverse supporting elements (23) for receiving the caps (8), and a cutting device (26) for producing the apertures or incisions (9) in the caps (8), which is associated with the cap receiver bowl (22) or with the receiver device (23, 24), a device (28) for aligning the caps (8) and/or the bottles (1), placement heads (25) for taking over the caps (8) and for placing the caps (8) on the closed bottles (1), and a device (12, 17) for conveying away the bottles (1) which are fitted with caps (8).

4. An apparatus according to claim 3, **characterised in that** the device (12, 13) for transporting and separating the bottles (1) which are to be fitted with caps (8) comprises a bottle conveyor belt (12), a spiral input shaft (13), an input star (14) and a guide piece (16).

5. An apparatus according to claims 3 or 4, **characterised in that** the device (28) for aligning the caps (8) comprises operating means for swivelling the supporting elements (23).

6. An apparatus according to any one of claims 3 to 5, **characterised in that** the device (28) for aligning the bottles (1) can be swivelled inwards and the respective bottle (1) stands on a rotatable disc, particularly on a rotatable transport disc (29).

7. An apparatus according to claim 6, **characterised in that** means are provided for rotating the respective bottle (1) on the disc/transport disc (29).

8. An apparatus according to any one of claims 3 to 7, **characterised in that** the placement heads (25) and/or the device (28) for aligning the bottles (1) are mounted in a carousel (15).

## Revendications

1. Procédé pour munir des bouteilles (1) de capsules (8), dans lequel la capsule respective (8) présente un évidement et/ou une encoche pour permettre le placement d'un élément d'ouverture et/ou de décoration (7) d'un bouchon mécanique (4) à l'extérieur de la matière de la capsule, **caractérisé par** les particularités indiquées ci-après :
- des capsules (8) exemptes d'évidements/encoches (9) sont acheminées à une machine de placement de capsules,
- l'isolation et l'application des capsules (8) ont lieu sur des éléments de support (22, 23) disposés à demeure, pour la réalisation des évidements/encoches requis (9),
- on procède au transfert orienté des capsules (8) qui ont été préparées dans des têtes d'application (25) et à l'application des capsules (8) sur les bouteilles (1) qui ont été soumises à une mise en alignement préalable.

2. Procédé selon la revendication 1, **caractérisé en ce que** la mise en alignement des bouteilles (1) a lieu par rapport à n'importe quel repère, en particulier par rapport à l'élément (7) du bouchon mécanique (4) orienté ultérieurement à l'extérieur de la capsule (8).

3. Dispositif pour la mise en oeuvre du procédé selon l'une quelconque des revendications 1 ou 2, **caractérisé par** un mécanisme (12, 13, 14, 15, 16) pour le transport et l'isolation des bouteilles (1) qui doivent être munies des capsules (8), par un magasin de capsules (18), par un mécanisme d'alimentation de capsules (19) et un mécanisme d'isolation de capsules (20), par un récipient de réception de capsules (22) pour la réception des capsules individuelles (8), par un mécanisme de réception (23, 24) qui présente divers éléments de support (23) pour la réception des capsules (8) et par un dispositif de découpe (26) pour la réalisation des évidements ou des encoches (9) dans les capsules (8), qui est attribué au récipient de réception de capsules (22) ou au mécanisme de réception (23, 24), par un mécanisme (28) pour la mise en alignement des capsules (8) et/ou des bouteilles (1), par des têtes d'application (25) pour le transfert des capsules (8) et l'application des capsules (8) sur les bouteilles fermées (1), ainsi que par un mécanisme (12, 17) pour évacuer les bouteilles (1) munies des capsules (8).

4. Dispositif selon la revendication 3, **caractérisé en ce que** le mécanisme (12, 13) pour le transport et l'isolation des bouteilles (1) qui doivent être munies des capsules (8) présente une bande transporteuse de bouteilles (12), une vis sans fin d'introduction (13), une étoile d'introduction (14) et un élément de guidage (16).

5. Dispositif selon la revendication 3 ou 4, **caractérisé en ce que** le mécanisme (28) pour la mise en alignement des capsules (8) présente des moyens de réglage pour faire pivoter les éléments de support (23).

6. Dispositif selon l'une quelconque des revendications 3 à 5, **caractérisé en ce que** le mécanisme (28) pour la mise en alignement des bouteilles (1) est à même de pivoter vers l'intérieur et la bouteille respective (1) est dressée sur un plateau tournant, en particulier sur un plateau de transport tournant (29).

7. Dispositif selon la revendication 6, **caractérisé en ce qu'**on prévoit des moyens pour faire tourner la bouteille respective (1) sur le plateau/plateau de transport (29).

8. Dispositif selon l'une quelconque des revendications 3 à 7, **caractérisé en ce que** les têtes d'application (25) et/ou le mécanisme (28) pour la mise en alignement des bouteilles (1) sont montés dans un carrousel (15).
